# EUROPÄISCHE PATENTSCHRIFT

(11) **EP 2 464 925 B1**
(45) Veröffentlichungstag und Bekanntmachung des Hinweises auf die Patenterteilung: **17.01.2018**
(21) Anmeldenummer: 10728201.4
(22) Anmeldetag: 24.06.2010
(51) Int. Cl.: F25D 23/02

(54) **TÜR FÜR EIN KÄLTEGERÄT**
DOOR FOR A REFRIGERATION DEVICE
PORTE POUR APPAREIL FRIGORIFIQUE

(30) Priorität: 10.08.2009 DE 102009028417
(43) Veröffentlichungstag der Anmeldung: 20.06.2012
(73) Patentinhaber: BSH Hausgeräte GmbH, 81739 München (DE)
(72) Erfinder: BECKE, Christoph, 83109 Grosskarolinenfeld (DE); EICHER, Max, 80689 München (DE); STAUD, Ralph, 81667 München (DE); TISCHER, Thomas, 85540 Haar (DE); RAAB, Alfred, 73460 Hüttlingen (DE); SCHMID, Christian, 73432 Aalen (DE); SPILLER, Ralf, 89537 Giengen (DE)
(86) Internationale Anmeldenummer: PCT/EP2010/058986
(87) Internationale Veröffentlichungsnummer: WO 2011/018268

(56) Entgegenhaltungen:
- EP-A1- 0 781 971
- EP-A1- 1 563 234
- EP-A1- 2 331 892
- JP-A- 4 184 066
- JP-A- 8 189 755
- TR-A2- 200 003 328

## Beschreibung

Die vorliegende Erfindung betrifft ein Kältegerät, insbesondere ein Kältegerät für den Einsatz im Haushalt oder in der Gastronomie. Die meisten Kältegerätetüren haben einen Griff, der über die Frontseite der Tür vorspringt. Manche Benutzer bevorzugen einen Griff, der, anstatt vorzuspringen, in einer seitlichen Flanke der Tür ausgespart ist, sei es aus ästhetischen Gründen oder weil am vorgesehenen Aufstellort des Geräts eine zu große Gefahr besteht, dass ein überstehender Griff angerempelt wird.

Ein in eine seitliche Flanke der Tür versenkter Griff ist von vorne nicht sichtbar, so dass ein Benutzer, der vor einem Gerät mit einer solchen Tür steht und das Gerät nicht kennt, a priori nicht weiß, auf welcher Seite er die Tür öffnen kann. Dieses Problem ist besonders irritierend bei Kältegeräten mit variablem Türanschlag. Wenn ein solches Gerät Griffaussparungen an beiden seitlichen Flanken der Tür aufweist, und ein Benutzer an eine Flanke der Tür greift, um sie aufzuziehen, findet er dort zwar eine Aussparung, die als Griff taugt, doch mit 50%iger Wahrscheinlichkeit handelt es sich dabei um die scharnierseitige Aussparung, an der es ihm nicht gelingt, die Tür zu öffnen.

JP 8 189755 A offenbart Kältegeräte mit zwei Türen, wobei an jeder Tür ein Griff angeordnet ist. Das Dokument EP1563234B1 offenbart ein Haushaltskältegerät mit einer Tür, wobei an beiden seitlichen Flanken der Tür Griffaussparungen vorhanden sind. TR 2000 03328 A2 offenbart eine Tür eines Kältegerätes, welche an zwei sich gegenüberliegenden Seiten je einen Griff aufweist.

Aufgabe der vorliegenden Erfindung ist, eine Tür für ein Kältegerät mit einer seitlichen Griffaussparung zu schaffen, bei der ein Benutzer sofort erkennen kann, wo er angreifen muss, um die Tür zu öffnen.

Die Aufgabe wird gelöst, indem bei einem Kältegerät, insbesondere einem Haushaltskältegerät mit einer Tür, die wenigstens an einer ersten seitlichen Flanke eine Griffaussparung aufweist, und die an einer der ersten seitlichen Flanke gegenüber liegenden zweiten seitlichen Flanke eine zweite Griffaussparung aufweist, wobei derjenigen Griffaussparung, die tatsächlich als Griff benutzbar ist, um diese Griffaussparung (4, 5; 21) zu kennzeichnen, eine Markierung zugeordnet ist, die über die seitliche Flanke übersteht, so dass die in der seitlichen Flanke versenkt angeordnete, insbesondere als Griffmulde ausgebildete Griffaussparung für einen vor der Tür stehenden Benutzer deutlich erkennbar und somit sichtbar gemacht ist, wobei die Markierung als in die Griffaussparung einsetzbares Einsatzteil ausgebildet ist, das an derjenigen Griffaussparung der jeweils von einem Türscharnier der Tür abgewandten Flanke der Tür montiert ist, um für einen Benutzer unmittelbar erkennbar zu machen, an welcher Flanke der Tür er angreifen muss, um diese zu öffnen, und wobei das Einsatzteil wahlweise in der ersten oder der zweiten Griffaussparung montiert ist.

Um die Markierung auffällig zu machen, ist es vorzugsweise von der Tür farblich abgesetzt.

Nach einer bevorzugten Ausführungsform der Erfindung ist das Einsatzteil in der Griffaussparung befestigt.

Das Einsatzteil kann wenigstens eine Kopfplatte aufweisen, an der eine elastische Rastzunge als Befestigungsmittel angeordnet ist. Die Kopfplatte kann insbesondere an einem oberen und/oder unteren Ende des Einsatzteils angeordnet sein.

In einer ersten Variante kann das Einsatzteil einen in die Griffaussparung eingreifenden Schenkel aufweisen, der einen Rasthaken trägt, der in eine Nut der Seitenwand eingreift. Der Rashaken dient als Befestigungsmittel um das Einsatzteil in der Griffaussparung zu befestigen. Der Rasthaken kann insbesondere an einem freien Ende des Schenkels vorgesehen sein.

In einer zweiten Variante eines Befestigungsmittels kann das Einsatzteil wenigstens eine Bohrung aufweisen, durch welche Schrauben als Befestigungsmittel einsteckbar sind. Das Einsatzteil kann insbesondere zwei Bohrungen aufweisen. Als Bohrung wird jede Art von Öffnung bzw. Durchbruch im Einsatzteil verstanden, durch welche eine Schraube hindurchgeführt werden kann, um mittels der Schraube das Einsatzteil in der Griffaussparung zu befestigen.

Mittels der Schrauben kann das Einsatzteil lösbar an der Griffaussparung befestigt werden. Die Montage und Demontage des Einsatzteils ist dadurch selbsterklärend. Auch der Benutzer des Kältegeräts kann dadurch mit einem üblichen Schraubendreher das Einsatzteil lösen, beispielsweise um einen Türanschlagwechsel durchzuführen, d.h. den Griff für einen Wechsel zwischen Rechtsanschlag und Linksanschlag des Türblatts umzumontieren.

In einer dritten Variante eines Befestigungsmittels kann die wenigstens eine Bohrung an einem Randstreifen des Einsatzteils eingebracht sein. Die wenigstens eine Bohrung kann insbesondere in einem dem Grundbereich der Griffaussparung zugeordneten Randstreifen in das Einsatzteil eingebracht sein. Durch eine Anordnung der Schraubenköpfe im Grundbereich der Griffaussparung bzw. der Griffschale stört dies das Design des Griffes bzw. des Kältegeräts optisch nicht.

Die farbliche Absetzung kann insbesondere erreicht werden, indem das Einsatzteil aus einem blanken Metall wie etwa Edelstahl oder Aluminium geformt ist, während die Tür meist mit einer deckenden Lackierung, insbesondere weiß, versehen ist. Die Verwendung eines gummielastischen Materials für das Einsatzteil ermöglicht neben der farblichen Differenzierung auch einen sicheren Halt der Finger des Benutzers.

Vorzugsweise steht das Einsatzteil an einer Vorderseite der Griffaussparung über, so dass es gleichzeitig eine Kante bildet, die der Benutzer umgreifen muss, um die Tür aufzuziehen.

Besonders auffällig ist das Einsatzteil, wenn es sich bis auf eine Vorderseite der Tür erstreckt.

Zweckmäßig ist außerdem, wenn sich das Einsatzteil über die gesamte Höhe der Griffaussparung erstreckt. Dadurch ergibt sich zum einen die Möglichkeit, das Einsatzteil an oberen und unteren Enden der Griffaussparung zu verrasten; zum anderen zeigt es bei einer sich nicht über die gesamte Höhe der Tür erstreckenden Griffaussparung deutlich an, in welcher Höhe sich die Griffaussparung befindet.

Um den Halt der Finger des Benutzers zu verbessern, kann in einem eine Vorderseite der Aussparung auskleidenden Abschnitt des Einsatzteils, d.h. dort, wo bei Aufziehen der Tür die Fingerspitzen angreifen, eine Vertiefung angeformt sein.

Erfindungsgemäß ist ein einziges Einsatzteil wahlweise in der ersten oder der zweiten Griffaussparung montiert. Ein solches Einsatzteil kann zweckmäßigerweise erst bei der Aufstellung des Kältegeräts montiert werden, wenn auch die Anschlagorientierung der Tür festgelegt wird.

Weitere Merkmale und Vorteile der Erfindung ergeben sich aus der nachfolgenden Beschreibung von Ausführungsbeispielen unter Bezugnahme auf die beigefügten Figuren.

Es zeigen:
- Fig. 1: eine auseinander gezogene perspektivische Ansicht eines Teils einer Kältegerätetür und eines zur Montage in der Kältegerätetür vorgesehenen Einsatzteils;
- Fig. 2: die Tür mit dem darin montierten Einsatzteil;
- Fig. 3: einen Schnitt durch ein Außenblech der Tür mit dem daran montierten Einsatzteil;
- Fig. 4: eine perspektivische Teilansicht einer Tür mit einem Einsatzteil gemäß einer zweiten Ausgestaltung;
- Fig. 5: einen horizontalen Teilschnitt durch die Tür der Fig. 4;
- Fig. 6: einen zu Fig. 3 analogen Schnitt gemäß einer dritten Ausgestaltung;
- Fig. 7: ein Einsatzteil gemäß einer vierten Ausgestaltung; und
- Fig. 8: eine Teilansicht einer Tür gemäß einer fünften Ausgestaltung der Erfindung
- Fig. 9: eine perspektivische Teilansicht einer Tür mit einem Einsatzteil, das mittels Schrauben zu befestigen ist, in einer explodierten Darstellung;
- Fig. 10: eine perspektivische Teilansicht der Tür mit dem Einsatzteil gemäß Fig.9 in der montierten Position.

Fig. 1 zeigt in einer perspektivischen Teilansicht eine Kältegerätetür 1, gesehen von außen. Eine Frontseite 2 und daran angrenzende seitliche Flanken 3 der Tür sind einteilig aus einem lackierten Blech geformt. In einen oberen Bereich der Flanke 3 ist ein Schlitz 4 eingestanzt, der von hinten bzw. innen her mit einer lang gestreckt rinnenförmigen Schale 5 aus Kunststoff hinterlegt ist. Wie insbesondere in Fig. 3 zu erkennen, greifen nach innen abgewinkelte Ränder des Blechs rings um den Schlitz 4 in eine umlaufende Nut der Schale 5 ein, um eine schaumdichte Anbindung der Schale 5 an die Flanke 3 herzustellen.

Eine obere Flanke der Tür ist durch ein aus Kunststoff spritzgeformtes Abschlussprofil 7 gebildet. In dem Abschlussprofil 7 ist eine nach oben offene Hülse 8 zu sehen, die geeignet ist, um einen Zapfen eines nicht dargestellten, an sich bekannten Türscharniers aufzunehmen, das die Tür 1 mit einem Kältegerätekorpus verbindet. Wenn ein solcher Scharnierzapfen in die in Fig. 1 sichtbare Hülse 8 eingreift, kann die Tür 1 nur an der nicht dargestellten, gegenüber liegenden Seite geöffnet werden; in diesem Fall wäre die durch den Schlitz 4 und die Schale 5 gebildete Griffaussparung funktionslos. Sie kann nur dann tatsächlich als Griffaussparung zum Öffnen der Tür 1 dienen, wenn die Tür 1 über Hülsen 8 aufgehängt ist, die am nicht dargestellten gegenüber liegenden Ende des Abschlussprofils 7 sowie eines dazu spiegelbildlichen Abschlussprofils am unteren Rand der Tür 1 geformt sind.

Um für einen Benutzer unmittelbar erkennbar zu machen, an welcher Flanke 3 der Tür 1 er angreifen muss, um diese zu öffnen, ist ein Einsatzteil 9 vorgesehen, das an der Griffaussparung der jeweils vom Türscharnier abgewandten Flanke 3 der Tür 1 montierbar ist. Das Einsatzteil 9 ist hier ein Stück Strangpressprofil aus einem gummiartigen Material mit Z-ähnlichem Querschnitt, mit einem im Wesentlichen flachen Mittelstück 10 und gegen das Mittelstück 10 abgewinkelten Randstreifen 11, 12.

Wie in den Figuren 2 und 3 gezeigt, ist das Einsatzteil 9 vorgesehen, um mit seinem Randstreifen 11 am Boden der Schale 5 und mit seinem Mittelstück 10 an einer vorderen Seitenwand 13 der Schale 5 anzuliegen. Der zweite Randstreifen 12 liegt außerhalb der Schale 5 an der Flanke 3 der Tür an, wobei er auf die Flanke 3 so weit aufträgt, dass er für einen Benutzer, der nahe genug vor der Tür steht, um diese zu greifen und zu öffnen, deutlich sichtbar ist. Da die Höhe des Einsatzteils 9 der Höhe der Schale 5 entspricht, zeigt der sichtbare Randstreifen 12 nicht nur an, auf welcher Seite der Tür der zu benutzende Griff sich befindet, sondern auch, in welcher Höhe.

Eine Vertiefung 14, die sich an der Rückseite des Mittelstücks 10 erstreckt, bildet in montiertem Zustand eine vertikale Rinne an der vorderen Seitenwand 13 der Griffaussparung, die den Fingern des Benutzers beim Öffnen der Tür guten Halt gibt.

Die Befestigung des Einsatzteils 9 erfolgt vorzugsweise durch Klebung, insbesondere mit Hilfe von Selbstklebestreifen, die an dem der vorderen Seitenwand 13 bzw. dem Boden der Schale 5 sowie der Flanke 3 zugewandten Seiten des Mittelstücks 10 und der Randstreifen 11, 12 angebracht sein können.

Die Verwendung eines flexiblen Materials wie etwa Gummi für das Einsatzteil 9 erlaubt es, insbesondere in Verbindung mit der flächigen Befestigung durch Kleben, Fertigungstoleranzen der Tür 1 in gewissem Umfang durch ein entsprechendes Verbiegen des Einsatzteils 9 zu kompensieren.

Figuren 4 und 5 zeigen in zu den Figuren 2 und 3 analogen Darstellungen eine Kältegerätetür 1 gemäß einer zweiten Ausgestaltung der Erfindung. Sie unterscheidet sich von derjenigen der Figuren 1 bis 3 dadurch, dass der vordere Randstreifen 12 des Einsatzteils 9 verbreitert und im Winkel bis auf die Frontseite 2 der Tür gezogen ist. So ist das Einsatzteil 9 aus jeder Richtung deutlich erkennbar, und ein Benutzer sieht sofort, an welcher Seite er die Tür 1 öffnen muss, egal aus welcher Richtung er sich nähert.

Fig. 6 zeigt eine dritte Ausgestaltung in einem zu Fig. 3 bzw. 5 analogen Schnitt. Das Einsatzteil 9 ist hier ein Profil aus blankem Aluminium oder Edelstahl von in etwa C-förmigem Querschnitt, mit einem auf die Frontseite 2 ausgreifenden Schenkel 15, der durch ein angeklebtes Polster 16 aus Filz, Schaumstoff oder dergleichen daran gehindert ist, bei der Anbringung die Frontseite 2 zu verkratzen, und einen in die Schale 5 eingreifenden Schenkel 17, der an seinem freien Ende einen in eine flache Nut der vorderen Seitenwand 13 eingreifenden Rasthaken 18 trägt.

Fig. 7 ist eine perspektivische Ansicht eines Einsatzteils 9 gemäß einer vierten Ausgestaltung der Erfindung. Das Einsatzteil 9 ist hier ein Spritzformteil aus einem begrenzt verformbaren Kunststoff. Wie mit Bezug auf die Figuren 1 bis 3 beschrieben, hat das Einsatzteil 9 hier ein im Wesentlichen flaches Mittelstück 10 und abgewinkelte Randstreifen 11, 12 sowie zusätzlich zwei Kopfplatten 19 am oberen und unteren Ende des Einsatzteils 9, die mit dem Mittelstück 10 und dem Randstreifen 11 verbunden sind und in denen jeweils eine elastische Rastzunge 20 geformt ist. Die Schale 5 hat bei dieser Ausgestaltung am oberen und unteren Ende jeweils eine Aussparung, in der die Rastzunge 20 einrastet, wenn Mittelstück 10 und Randstreifen 11 des Einsatzteils 9 am Boden und der vorderen Seitenwand 13 der Schale anliegen.

Fig. 8 zeigt eine Ecke einer Kältegerätetür 1, bei der ein die Frontseite 2 und die Seitenflanken 3 bildendes Blech mehrfach gebogen ist, um an jeder Seite der Tür eine sich über die gesamte Höhe der Tür erstreckende, zur Seite und nach hinten, zum nicht dargestellten Gerätekorpus hin offene Griffaussparung 21 zu bilden. Ein Einsatzteil 9 aus Kunststoff, Gummi oder Metall bedeckt den sich zwischen der Griffaussparung 21 und der Frontseite 2 erstreckenden Bereich der vom Scharnier der Tür abgewandten Flanke 3, eine angrenzende, in Fig. 8 vom Betrachter abgewandte Innenfläche der Griffaussparung 21 sowie einen dieser Innenfläche gegenüber liegenden Randbereich der Frontseite 2.

Die Fig. 9 zeigt einen perspektivischen Ausschnitt der Kältegerätetür 1, sowie das Einsatzteil 9 und zwei Schrauben 23. In der dargestellten Ausführung mit zwei Schrauben weist das Einsatzteil 9 zwei Bohrungen 22 auf. Durch die Bohrungen 22 können die dargestellten Schrauben 23 gesteckt werden, um das Einsatzteil 9 in der Griffaussparung bzw. der Schale 5 befestigen zu können. Die beiden Bohrungen 22 sind an dem Randstreifen 11 des Einsatzteils 9 eingebracht. Die beiden Bohrungen 22 befinden sich dabei in einem dem Grundbereich der Griffaussparung bzw. der Schale 5 zugeordneten Randstreifen 11 des Einsatzteils 9.

Wie in Fig. 10 dargestellt kann mittels der Schrauben 23 das Einsatzteil 9 in der Griffaussparung bzw. der Schale 5 lösbar befestigt werden. Ein Gewindeabschnitt 23a der Schraube 23 greift in der in Fig. 10 dargestellten montierten Position in einen Halteabschnitt 24 der Griffaussparung bzw. der Schale 5 ein.

## Patentansprüche

1. Haushaltskältegerät mit einer Tür (1), die an wenigstens einer ersten seitlichen Flanke eine Griffaussparung aufweist, und die an einer der ersten seitlichen Flanke gegenüber liegenden zweiten seitlichen Flanke (3) eine zweite Griffaussparung (4, 5; 21) aufweist, **dadurch gekennzeichnet, dass** derjenigen Griffaussparung (4, 5; 21) eine über die seitliche Flanke (3) überstehende Markierung (9) zugeordnet ist, die tatsächlich als Griff benutzbar ist, um diese Griffaussparung (4, 5; 21) zu kennzeichnen, wobei die Markierung als in die Griffaussparung (4, 5; 21) einsetzbares Einsatzteil (9) ausgebildet ist, das an derjenigen Griffaussparung (4, 5; 21) der jeweils von einem Türscharnier der Tür (1) abgewandten Flanke (3) der Tür (1) montiert ist, um für einen Benutzer unmittelbar erkennbar zu machen, an welcher Flanke (3) der Tür (1) er angreifen muss, um diese zu öffnen, wobei das Einsatzteil (9) wahlweise in der ersten oder der zweiten Griffaussparung (4, 5; 21) montiert ist.

2. Haushaltskältegerät nach Anspruch 1, **dadurch gekennzeichnet, dass** die Markierung (9) von der Tür (1) farblich abgesetzt ist

3. Haushaltskältegerät nach Anspruch 1 oder 2, **dadurch gekennzeichnet, dass** das Einsatzteil (9) in der Griffaussparung (4, 5; 21) befestigt ist.

4. Haushaltskältegerät nach Anspruch 3, **dadurch gekennzeichnet, dass** das Einsatzteil (9) wenigstens eine Kopfplatte (19), insbesondere an einem oberen und/oder unteren Ende des Einsatzteils (9) aufweist, an der eine elastische Rastzunge (20) als Befestigungsmittel angeordnet ist.

5. Haushaltskältegerät nach Anspruch 3, **dadurch gekennzeichnet, dass** das Einsatzteil (9) einen in die Griffaussparung (4, 5; 21) eingreifenden Schenkel (17) aufweist, der insbesondere an seinem freien Ende einen in eine Nut der Seitenwand (13) eingreifenden Rasthaken (18) als Befestigungsmittel trägt.

6. Haushaltskältegerät nach Anspruch 3, **dadurch gekennzeichnet, dass** das Einsatzteil (9) wenigstens eine, insbesondere zwei Bohrungen (22) aufweist, durch welche Schrauben (23) als Befestigungsmittel einsteckbar sind.

7. Haushaltskältegerät nach Anspruch 6, **dadurch gekennzeichnet, dass** die wenigstens eine Bohrung (22) an einem Randstreifen (11) des Einsatzteils (9), insbesondere in einem dem Grundbereich der Griffaussparung (4, 5; 21) zugeordneten Randstreifen (11) in das Einsatzteil (9) eingebracht ist.

8. Haushaltskältegerät nach einem der vorhergehenden Ansprüche, **dadurch gekennzeichnet, dass** das Einsatzteil (9) aus einem gummielastischen Material oder aus Metall geformt ist.

9. Haushaltskältegerät nach einem der vorhergehenden Ansprüche, **dadurch gekennzeichnet, dass** das Einsatzteil (9) an einer Vorderseite der Griffaussparung (4, 5; 21) übersteht.

10. Haushaltskältegerät nach einem der vorhergehenden Ansprüche, **dadurch gekennzeichnet, dass** sich das Einsatzteil (9) bis auf eine Vorderseite (2) der Tür (1) erstreckt.

11. Haushaltskältegerät nach einem der vorhergehenden Ansprüche, **dadurch gekennzeichnet, dass** das Einsatzteil (9) sich über die gesamte Höhe der Griffaussparung (4, 5; 21) erstreckt.

12. Haushaltskältegerät nach einem der vorhergehenden Ansprüche, **dadurch gekennzeichnet, dass** in einem eine Vorderseite (13) der Griffaussparung (4, 5) auskleidenden
Abschnitt (10) des Einsatzteils (9) eine Vertiefung (14) geformt ist.

## Claims

1. Household refrigeration device with a door (1), having a handle recess on at least one first lateral flank, and having a second handle recess (4, 5; 21) on a second lateral flank (3) lying opposite the first lateral flank, **characterised in that** the handle recess (4, 5; 21) which is actually able to be used as a handle has a marking (9) projecting above the lateral flank (3) in order to identify this handle recess (4, 5; 21), wherein the marking is embodied as an insert part (9) able to be inserted into the handle recess (4, 5; 21), said insert part being mounted on the handle recess (4, 5; 21) of the flank (3) of the door (1) facing away from a door hinge of the door (1) in each case in order to make it immediately evident to a user on which flank (3) he has to grip the door (1) in order to open the latter, wherein the insert part (9) is optionally mounted in the first or the second handle recess (4, 5; 21).

2. Household refrigeration device according to claim 1, **characterised in that** the marking (9) is differentiated from the door (1) by its colour.

3. Household refrigeration device according to claim 1 or 2, **characterised in that** the insert part (9) is attached in the handle recess (4, 5; 21).

4. Household refrigeration device according to claim 3, **characterised in that** the insert part (9) has at least one top plate (19), especially at an upper and/or lower end of the insert part (9), on which an elastic latching tongue (20) is arranged as an attachment means.

5. Household refrigeration device according to claim 3, **characterised in that** the insert part (9) has a limb (17) engaging in the handle recess (4, 5; 21) which, especially at its free end, has as an attachment means a latching hook (18) engaging in a groove of the side wall (13).

6. Household refrigeration device according to claim 3, **characterised in that** the insert part (9) has at least one, in particular two, holes (22) through which screws (23) can be inserted as attachment means.

7. Household refrigeration device according to claim 6, **characterised in that** the at least one hole (22) is made on an edge strip (11) of the insert part (9), especially in an edge strip (11) in the insert part (9) assigned to the base area of the handle recess (4, 5; 21).

8. Household refrigeration device according to one of the preceding claims, **characterised in that** the insert part (9) is formed from an elastic-rubber material or from metal.

9. Household refrigeration device according to one of the preceding claims, **characterised in that** the insert part (9) projects over a front side of the handle recess (4, 5; 21).

10. Household refrigeration device according to one of the preceding claims, **characterised in that** the insert part (9) extends as far as a front side (2) of the door (1).

11. Household refrigeration device according to one of the preceding claims, **characterised in that** the insert part (9) extends over the entire height of the handle recess (4, 5; 21).

12. Household refrigeration device according to one of the preceding claims, **characterised in that** an indentation (14) is moulded into a section (10) of the insert part (9) covering a front side (13) of the handle recess (4, 5).

## Revendications

1. Appareil frigorifique ménager avec une porte (1) qui présente un évidement de préhension sur au moins un premier flanc latéral et qui présente, sur un deuxième flanc latéral (3) opposé au premier flanc latéral, un deuxième évidement de préhension (4, 5 ; 21), **caractérisé en ce qu'**un marquage (9) faisant saillie par rapport au flanc latéral (3) est affecté à l'évidement de préhension (4, 5 ; 21) effectivement utilisable comme poignée, afin de marquer cet évidement de préhension (4, 5 ; 21), dans lequel le marquage est exécuté sous la forme d'une pièce d'insertion (9) insérable dans l'évidement de préhension (4, 5 ; 21), montée dans l'évidement de préhension (4, 5 ; 21) du flanc (3) de la porte (1) respectivement éloigné d'une charnière de la porte (1), afin de permettre à un utilisateur de percevoir immédiatement sur quel flanc (3) de la porte (1) il doit agir afin de l'ouvrir, la pièce d'insertion (9) étant montée soit dans le premier soit dans le deuxième évidement de préhension (4, 5 ; 21).

2. Appareil frigorifique ménager selon la revendication 1, **caractérisé en ce que** le marquage (9) se distingue de la porte (1) en termes de couleur.

3. Appareil frigorifique ménager selon la revendication 1 ou 2, **caractérisé en ce que** la pièce d'insertion (9) est fixée dans l'évidement de préhension (4, 5 ; 21).

4. Appareil frigorifique ménager selon la revendication 3, **caractérisé en ce que** la pièce d'insertion (9) présente au moins une plaque frontale (19), en particulier sur une extrémité supérieure et/ou inférieure de la pièce d'insertion (9), sur laquelle une langue d'encliquetage élastique (20) est disposée sous forme de moyen de fixation.

5. Appareil frigorifique ménager selon la revendication 3, **caractérisé en ce que** la pièce d'insertion (9) présente une branche (17) s'engrenant dans l'évidement de préhension (4, 5 ; 21), laquelle porte, en particulier en son extrémité libre, sous forme de moyen de fixation, un crochet d'encliquetage (18) s'engrenant dans une rainure de la paroi latérale (13).

6. Appareil frigorifique ménager selon la revendication 3, **caractérisé en ce que** la pièce d'insertion (9) présente au moins un en particulier deux alésages (22) dans lesquels des vis (23) sont insérables sous forme de moyen de fixation.

7. Appareil frigorifique ménager selon la revendication 6, **caractérisé en ce que** l'au moins un alésage (22) est introduit dans la pièce d'insertion (9) sur une bande marginale (11) de la pièce d'insertion (9), en particulier dans une bande marginale (11) affectée à la zone de base de l'évidement de préhension (4, 5 ; 21).

8. Appareil frigorifique ménager selon l'une des revendications précédentes, **caractérisé en ce que** la pièce d'insertion (9) est formée en un matériau caoutchouté élastique ou en métal.

9. Appareil frigorifique ménager selon l'une des revendications précédentes, **caractérisé en ce que** la pièce d'insertion (9) fait saillie sur un côté avant de l'évidement de préhension (4, 5;21).

10. Appareil frigorifique ménager selon l'une des revendications précédentes, **caractérisé en ce que** la pièce d'insertion (9) s'étend jusqu'à un côté avant (2) de la porte (1).

11. Appareil frigorifique ménager selon l'une des revendications précédentes, **caractérisé en ce que** la pièce d'insertion (9) s'étend sur toute la hauteur de l'évidement de préhension (4, 5;21).

12. Appareil frigorifique ménager selon l'une des revendications précédentes, **caractérisé en ce qu'**une concavité (14) est formée dans une section (10) de la pièce d'insertion recouvrant un côté avant (13) de l'évidement de préhension (4, 5).
